# EUROPÄISCHE PATENTSCHRIFT

(11) **EP 0 146 846 B1**
(45) Veröffentlichungstag und Bekanntmachung des Hinweises auf die Patenterteilung: **13.04.1988**
(21) Anmeldenummer: 84114828.1
(22) Anmeldetag: 06.12.1984
(51) Int. Cl.: A43B 13/18, A43B 5/00

(54) **Laufsohle für Schuhe, insbesondere Sportschuhe mit einstellbarer Fersendämpfung**
Shoe outsole, in particular for a sports shoe, with adjustable heel cushioning
Semelle de marche pour chaussure, en particulier chaussure de sport avec amortissement de talon ajustable

(30) Priorität: 09.12.1983 DE 3344535; 22.08.1984 DE 3430845
(43) Veröffentlichungstag der Anmeldung: 03.07.1985
(73) Patentinhaber: ADIDAS AG, 91074 Herzogenaurach (DE)
(72) Erfinder: Feurer-Zogel, Rudolf, D-8510 Fürth (DE); Vogler, Robert, D-8522 Herzogenaurach (DE)
(74) Vertreter: LOUIS, PÖHLAU, LOHRENTZ & SEGETH

(56) Entgegenhaltungen:
- EP-A- 0 111 084
- FR-A- 2 448 308
- FR-A- 2 487 646

## Beschreibung

Die Erfindung betrifft eine Laufsohle für Schuhe, insbesondere für Sportschuhe, mit den Merkmalen gemäß dem Oberbegriff des Anspruches 1.

Bei einer bekannten Sportschuhsohle der vorstehend angegebenen Art (DE-OS 29 04 540) sind im Sohlenkörper unter der Aufstandsfläche für die Ferse mehrere quer zur Sohlenlängsrichtung verlaufende Ausnehmungen vorgesehen, in die vom seitlichen Sohlenrand her Stützkörper einschiebbar sind. Die Laufsohle besteht aus einem verhältnismässig weich nachgiebigen Kunststoffmaterial und ist ohne eine zusätzliche Versteifung durch die Stützkörper nur für leichtgewichtige Läufer gedacht. Jedoch kann die Härte und damit die Dämpfungsfähigkeit der Laufsohle im Fersenbereich durch Wahl unterschiedlich harter und/ oder biegesteifer Stützkörper verändert werden, so daß eine Abstimmung auf die individuellen Bedürfnisse von Läufern jedes Gewichts möglich ist.

Um zu gewährleisten, daß die Stützkörper auch bei der während der Benutzung auftretenden Biege- und Walkbeanspruchung der Sohle in ihren zugehörigen Ausnehmungen festgehalten werden, sind die Ausnehmungen durchgehend, d. h. zu beiden Sohlenrändern hin offen und die Stützkörper weisen an ihren beiden Enden Bunde od.dgl. auf, mit denen sie sich gegen ein Herausdrücken nach beiden Richtungen hin am Sohlenrand abstützen können. Dabei können die Stützkörper jeweils aus zwei Teilen bestehen, die von gegenüberliegenden Sohlenrändern her in die zugehörige Ausnehmung einschiebbar sind und im Inneren der Ausnehmung form- und/oder kraftschlüssig miteinander verbunden werden können. Eine durchgehende Ausbildung der Ausnehmungen ist jedoch sinnvollerweise nur praktikabel, wenn die Ausnehmungen quer zur Sohlenlängsrichtung verlaufen, da andernfalls eine in Sohlenlängsrichtung verlaufende Ausnehmung die ganze Sohlenlänge durchsetzen müsste. Dabei ergeben sich jedoch Schwierigkeiten, wenn eine einstellbare Fersendämpfung auch nahe dem fersenseitigen Sohlenrand verwirklicht werden soll, an dem der Aufsetzvorgang mit dem Fuß beginnt, weil dort querverlaufende Ausnehmungen infolge der normalerweise vorhandenen fersenseitigen Sohlenrundung verhältnismässig kurz sind und entsprechend kurze, darin eingesetzte Stützkörper allenfalls aufgrund einer Zusammendrückbarkeit ihres Werkstoffes, jedoch nicht aufgrund der Biegefähigkeit hinreichend zur Wirkung kommen.

Der Erfindung liegt deshalb die Aufgabe zugrunde, eine Laufsohle der beschriebenen Art so auszubilden, daß die Stützkörper ihre Stützwirkung auch nahe dem fersenseitigen Sohlenrand entfalten können.

Erfindungsgemäß wird diese Aufgabe gelöst durch die Ausgestaltung gemäß dem Kennzeichen des Anspruches 1.

Erfindungsgemäß sind somit zwei Ausnehmungen vorgesehen, die bezüglich ihrer Längserstreckung im Winkel - z. B. von 90° - zueinander verlaufen und sich unter der Aufstandsfläche für die Ferse im Sohlenkörper treffen. Dabei kann die in Sohlenlängsrichtung verlaufende Ausnehmung vom fersenseitigen Sohlenrand ausgehen, während die quer zur Sohlenlängsrichtung verlaufende Ausnehmung in bekannter Weise zum seitlichen Sohlenrand hin offen ist. Der in Sohlenlängsrichtung gerichtete Stützkörper kann eine ausreichende Länge besitzen, so daß seine Biegefähigkeit, nicht nur seine ggf. vorhandene elastische Zusammendrückbarkeit, für die Steuerung der Dämpfungsfähigkeit der Sohle zum Tragen kommt. Da die in Sohlenlängsrichtung verlaufende Ausnehmung jedoch aus einleuchtenden Gründen blind endet, muß Vorsorge getroffen werden, daß der darin eingesetzte Stützkörper bei der Benutzung nicht herausgedrückt werden kann. Das wird dadurch erreicht, daß das Ende des vom seitlichen Sohlenrand her eingeschobenen Stützkörpers in eine seitliche Öffnung des in Längsrichtung verlaufenden Stützkörpers - oder umgekehrt - eindrückbar und nach einer ersten möglichen Ausgestaltung darin verrastbar ist, so daß die beiden Stützkörper miteinander verriegelt sind und sich gegenseitig an einem Herausrutschen hindern. Eine besonders wirkungsvolle Verriegelung wird dann erreicht, wenn nach einer weiteren Ausgestaltung der Erfindung mindestens eine dieser Öffnungen in dem sich in Sohlenlängsrichtung erstreckenden Stützkörper diesen quer durchsetzt und mit einer die Sohlenbreite ganz durchsetzenden seitlichen Ausnehmung fluchtet, wobei in die seitliche Ausnehmung hinein und durch die Öffnung des Stützkörpers hindurch ein stäbchenförmiger Stützkörper - z. B. gemäß der DE-OS 29 04 540 - schiebbar ist. Dieser stäbchenförmige Stützkörper kann sich, wie eingangs geschildert, mittels Bunden an seinen beiden Enden am Sohlenrand bzw. kraft- und formschlüssig in der Ausnehmung abstützen, so daß er selbst gegen ein Herausdrücken unter der Walkbeanspruchung der Sohle gesichert ist. Die im Stützkörper vorgesehene durchgehende Öffnung muß im übrigen nicht vollständig vom Stützkörper umschlossen sein, sondern kann in dessen Ober- oder Unterseite auch eine Rille bilden, durch die hindurch der seitliche Stützkörper verläuft.

Die in Sohlenlängsrichtung verlaufende Ausnehmung und dementsprechend der darin angeordnete Stützkörper können symmetrisch zur Fersenscheitel- und Sohlenmittellinie angeordnet sein. Zweckmässig kann es jedoch sein, diese Ausnehmung unter einem spitzen Winkel zur Sohlenmittellinie geneigt verlaufen zu lassen, so daß die Mündung der Ausnehmung am Sohlenrand nach außen hin versetzt ist. Damit liegt der sich in Sohlenlängsrichtung erstreckende Stützkörper mit seinem hinteren Ende im Bereich des Aufsetzpunktes der Ferse und der Abrollvorgang kann etwa dem Verlauf dieses Stützkörpers folgen. Entsprechend dieser Winkelversetzung kann auch der bzw. können die seitlichen Ausnehmungen und zugehörigen Stützkörper um denselben Betrag und in gleicher Richtung versetzt oder verschwenkt angeordnet sein, so daß hierdurch der Pronation und der darauffolgenden Antipronation beim Abrollvorgang Rechnung getragen ist.

Die sich in Sohlenlängsrichtung erstreckende Ausnehmung und der darin angeordnete Stützkörper können im übrigen auch gekrümmt oder bogenförmig ausgebildet sein, wobei aus den vorstehend angegebenen Gründen der Bogen von der Sohlenmittellinie ausgehend zur Fersenaussenseite hin verläuft.

Vorteilhafterweise besitzen die Ausnehmungen und folglich auch die Stützkörper einen flachen Rechteckquerschnitt, d. h. die Stützkörper sind plattenförmig ausgebildet, so daß schon durch zwei Stützkörper unter der Fersenaufstandsfläche in der Laufsohle eine « Plattform geschaffen werden kann, deren Nachgiebigkeit (Biegsamkeit und Zusammendrückbarkeit) je nach den Bedürfnissen aufgrund der entsprechenden Wahl von Härte und/oder Biegesteifigkeit der Stützkörper veränderbar ist. Um zu vermeiden, daß sich kanten der Stützkörper nachteilig an der Fußsohle bemerkbar machen, liegen die oberen Begrenzungsflächen der Ausnehmungen zweckmässigerweise in einer gemeinsamen Ebene. Für die unteren Begrenzungsflächen, d. h. zur Laufseite der Sohle hin, ist dies nicht unbedingt nötig ; hier kann durch eine unterschiedliche Höhe der Ausnehmungen - und damit eine unterschiedliche Dicke der Stützkörper - das Dämpfungsverhalten der Sohle ebenfalls beeinflusst werden.

In der beschriebenen Ausgestaltung der Erfindung weist der Sohlenkörper zwei Ausnehmungen auf, die im Winkel zueinander verlaufen und somit eine entsprechend winkelförmig gestaltete, durch die Stützkörper gebildete « Plattform ermöglichen. Zweckmässigerweise ist die zum seitlichen Sohlenrand hin offene Ausnehmung in der nach außen gerichteten Hälfte des Sohlenkörpers ausgebildet, so daß in diesem Bereich über den sich der Abrollvorgang des Fusses von der Ferse her vollzieht, die Dämpfungsfähigkeit gesteuert werden kann. Wenn nach einer weiteren Ausgestaltung auch der nach innen gerichtete Teil der Laufsohle bezüglich seiner Dämpfungsfähigkeit einstellbar sein soll, dann kann die querverlaufende Ausnehmung zu den gegenüberliegenden Seitenrändern hin offen sein, und die gegenseitige Verriegelung der Stützkörper erfolgt dadurch, daß der in Längsrichtung verlaufende Stützkörper an beiden gegenüberliegenden Seiten eine Öffnung zum Verrasten der beiden von der Seite her eingeschobenen Stützkörper aufweist oder ein durchgehender querverlaufender Stützkörper in seiner nach hinten gerichteten Seite die Öffnung besitzt, um darin das Ende des in Längsrichtung verlaufenden Stützkörpers befestigen zu können.

Weitere Einzelheiten und Vorteile der Erfindung ergeben sich aus der nachfolgenden Beschreibung eines Ausführungsbeispiels anhand der beiliegenden Zeichnungen sowie aus weiteren Unteransprüchen. In den Zeichnungen zeigen :
Fig. 1 eine teilweise Seitenansicht eines Sportschuhes mit einer Laufsohle nach der Erfindung ;
Fig. 2 einen Schnitt längs der Linie 11-11 in Fig. 1;
Fig. 3, 4 analog Seitenansicht und Schnitt einer weiteren Ausführungsform eines Sportschuhes.

Der in Fig. 1 dargestellte Sportschuh besitzt eine Laufsohle 1, die aus einem Fersenkeil 2, einer Zwischensohle 3 und einer beliebig profilierten Profilsohle 4 zusammengesetzt ist. Der Fersenkeil 2 und die Zwischensohle 2 bestehen aus EVA, wobei der Fersenkeil eine C-Shore-Härte von 55 bis 58 und die Zwischensohle eine C-Shore-Härte von etwa 45 aufweist ; die Profilsohle 4 besteht aus einem verschleißfesten Gummi oder dgl. Die einzelnen Sohlenteile sind durch Klebung oder durch unmittelbare Verbindung beim Formvorgang miteinander verbunden.

Wie sich aus Fig. 2 ergibt, weist die Zwischensohle 3 im Bereich unter der Fersenaufstandsfläche eine zum fersenseitigen Sohlenrand hin offene Ausnehmung 5 auf, die im Querschnitt flach rechteckig und im Grundriß (Fig. 2) ebenfalls rechteckförmig ist. Die Ausnehmung 5 erstreckt sich über den Punkt der Zwischensohle 3 hinaus, der unter der fußseitigen Wölbung des Fersenbeines liegt. Unter dem Winkel von 90° sind zwei weitere Ausnehmungen 6 und 7 in der Zwischensohle 3 ausgebildet, von denen sich die Ausnehmung 6 vom inneren Sohlenrand und die Ausnehmung 7 vom äußeren Sohlenrand her in die Ausnehmung 5 hineinerstreckt, so daß sie mit dieser verbunden sind. Da die querverlaufenden Ausnehmungen 6 und 7 miteinander fluchten und auch bezüglich ihrer Querschnittsform übereinstimmen, könnte man sie auch als eine einzige, zu den gegenüberliegenden Sohlenrändern hin offene Ausnehmung 7 betrachten, die sich mit der in Längsrichtung verlaufenden Ausnehmung 5 schneidet. Die Querschnittsform der Ausnehmungen 5, 6 und 7 stimmt mit dem gezeigten Ausführungsbeispiel überein ; ihre obere Begrenzungsfläche liegt in derselben Ebene, die die untere Begrenzungsebene des Fersenkeiles 2 ist.

In die längsverlaufende Ausnehmung 5 ist ein diese Ausnehmung voll ausfüllender Stützkörper 10 eingesetzt, dessen Länge so bemessen ist, daß er am fersenseitigen Sohlenrand nur geringfügig über den Sohlenrand übersteht (vgl. Fig. 1) ; der Überstand beträgt beispielsweise nur 2 bis 3 mm. Der Stützkörper 10 weist an seinen beiden Seitenflächen übereinstimmend jedoch symmetrisch zu seiner Mittellinie ausgebildete Öffnungen 11 auf, die die ganze Dicke des Stützkörpers 10 durchsetzen und im wesentlichen rechteckig sind. Ausgehend vom Seitenrand des Stützkörpers 10 verjüngen sich die Öffnungen 11 etwas, so daß Einführflächen 12 gebildet sind, und anschließend an die Einführflächen 12 weisen sie gegenüberliegende zurückspringende Einkerbungen 13 auf, die, wie aus Fig. 2 ersichtlich, gerundet sind.

In die querverlaufenden Ausnehmungen 6 und 7 sind Stützkörper 16 bzw. 17 eingesetzt, die die zugehörige Ausnehmung ebenfalls voll ausfüllen und deren innenliegendes Ende komplementär zu der Form der Öffnungen 11 im Bereich von deren Einkerbungen 13 geformt ist. Da sowohl der Stützkörper 10 als auch die Stützkörper 16, 17 aus einem elastisch nachgiebigen Werkstoff bestehen, beispielsweise aus Polyurethan, kann das Ende der querverlaufenden Stützkörper 16, 17 in die zugehörige Öffnung 11 eingedrückt werden, so daß die an diesem Ende ausgebildeten gegenüberliegenden Wulstvorsprünge 14 in die Einkerbungen 13 elastisch einschnappen und die Stützkörper 10, 16 und 17 auf diese Weise ineinander verriegelt sind. Auch die querverlaufenden Stützkörper 16, 17 sind in ihrer Länge so abgestimmt, daß sie nur ein geringes Maß über den zugeordneten seitlichen Sohlenrand hinausragen. Alle Stützkörper 10, 16 und 17 weisen an dem Ende, das dem Sohlenrand zugeordnet ist, Griffkerben 18 auf, an denen sie - von Hand oder mittels eines Werkzeuges - erfasst und herausgezogen werden können. Es versteht sich, daß ein Herausziehen des Stützkörpers 10 nur möglich ist, wenn vorher die beiden querverlaufenden Stützkörper 16, 17 nach Überwindung der Formschlußhalterung durch elastische Verformung herausgezogen worden sind.

Die Stützkörper 10, 16 und 17 sind in unterschiedlicher Härte und Biegefestigkeit vorrätig, so daß es durch eine geeignete Auswahl der Stützkörper möglich ist, die von diesen im eingesetzten Zustand gebildete « Plattform in ihrer Nachgiebigkeit zu steuern. Die Steuerungsmöglichkeiten sind dabei vielfältig, da jeder der Stützkörper 10, 16 und 17 unterschiedliche Eigenschaften aufweisen kann. Zweckmässig kann es sein, die Stützkörper 16, 17 bei dem gezeigten Ausführungsbeispiel im wesentlichen druckverformbar zu halten, während der sich in Längsrichtung erstreckende Stützkörper 10 hauptsächlich biegeverformbar ist und nur eine geringere Druckverformung zulässt. Es versteht sich, daß die Druckverformbarkeit der Stützkörper 16, 17 unterschiedlich gewählt sein kann.

In dem Stützkörper 17 ist strichpunktiert eine Tasche angedeutet, die von der Oberseite des Stützkörpers aus sich nach unten erstreckt und vor dem unteren Ende einen Rand bildet, der einen Durchbruch nach unten umschließt. In diese Tasche kann bei Bedarf ein Versteifungselement eingesetzt werden, das eine der Tasche entsprechende Form besitzt. Hierdurch ist es möglich, die Verformungseigenschaft des Stützkörpers 17 in sich, z. B. über seine Länge, zu verändern. Beispielsweise kann das dazu dienen, die Druckverformbarkeit des Stützkörpers nahe dem Sohlenrand geringer zu halten als im Inneren des Sohlenkörpers.

Die Stützkörper 10, 16 und 17 können in verschiedenen Härten ausgebildet sein. Es empfiehlt sich eine Abstufung von 65 bis 85 C-Shore, beispielsweise in drei Stufen.

Bei dem Ausführungsbeispiel gemäß den Fig. 3 und 4 ist die Ausbildung des Sportschuhes an sich unverändert, so daß für die entsprechenden Teile die gleichen Bezugszeichen verwendet sind wie bei den Fig. 1 und 2. Die hier gezeigte Ausführungsform unterscheidet sich jedoch von der zuvor beschriebenen durch Art und Ausbildung der Ausnehmungen und der darin eingesetzten Stützkörper.

Wie sich aus Fig. 4 ergibt, erstreckt sich vom fersenseitigen Sohlenrand ausgehend eine bogenförmig gekrümmte Ausnehmung 5' in Sohlenlängsrichtung, deren äußere Mündung zu der strichpunktiert eingezeichneten Sohlenmittellinie ML, die mit der Fersenscheitellinie zusammenfällt, zur Fersenaußenseite hin versetzt ist. Etwa quer zur Sohlenlängsrichtung sind in der Zwischensohle 3 zwei zueinander parallel liegende, im Querschnitt zylindrische Ausnehmungen 6', 7' vorgesehen, die beide die von hinten her verlaufende Ausnehmung 5' sowie die ganze Sohlenbreite durchsetzen. In die sich in Sohlenlängsrichtung erstreckende Ausnehmung 5' ist ein entsprechend gestalteter, im Querschnitt rechteckförmiger Stützkörper 10' eingesetzt, der mit seine Breite quer durchsetzenden Öffnungen 11', 11" ausgestattet ist. Im eingesetzten Zustand fluchten diese Öffnungen 11', 11" mit den quer verlaufenden Ausnehmungen 6', 7', so daß stäbchenförmige Stützkörper 16'. 17' vom seitlichen Sohlenrand her eingesteckt und durch die Öffnungen 11', 11" hindurchgeschoben werden können. Die stäbchenförmigen Stützkörper 16'. 17' fütien die zugeordneten Ausnehmungen 6', 7' satt aus und weisen an ihren Enden umlaufende Ringrippen 19 bzw. Bunde 20 auf. Daher sind sie sowohl unter Reibschluß als auch unter Formschluß - durch das Eindrücken der Ringrippen 19 in die Wandung der Ausnehmungen - sicher gehalten und verriegeln zugleich den Stützkörper 10' in dessen Ausnehmung 5'. Wie sich aus Fig. 4 ergibt, weisen die Öffnungen 11', 11" ebenfalls an ihren beidseitigen Mündungen Erweiterungen auf, die das Einschieben der Stützkörper 16', 17' erleichtern.

Bezüglich der Werkstoffwahl für die Stützkörper 10', 16' und 17' gilt dasjenige, was zuvor in Zusammenhang mit der Ausführungsform gemäß den Fig. 1, 2 gesagt worden ist. Abweichend von der gezeigten Ausführungsform kann der Stützkörper 10' ebenso wie die zugehörige Ausnehmung 5' gerade ausgebildet und so angeordnet sein, daß er mit der Sohlenmittellinie ML einen spitzen Winkel von beispielsweise 10 bis 15° einschließt. In diesem Fall ist es zweckmässig, wie eingangs erläutert, auch die Stützkörper 16', 17' um den gleichen Winkel und um den Mittelpunkt der Fersenaufstandsfläche im gleichen Sinne zu « verschwenken •, so daß diese die Sohlenbreite schräg durchsetzen. Die gleiche Anordnung ist auch bei der Ausführungsform gemäß den Fig. 1 und 2 ohne weiteres ausführbar. Wesentlich ist jeweils nur, daß mindestens zwei Stützkörper bezüglich ihrer Längserstreckung im Winkel zueinander angeordnet sind und - abweichend von der Ausbildung nach der eingangs genannten DE-OS 29 04 540, bei der Teile ein und desselben Stützkörpers jeweils miteinander verbindbar .sind - miteinander verriegelbar sind wobei diese Stützkörper sich im wesentlichen in Sohlenlängsrichtung bzw. quer zur Sohlenlängsrichtung erstrecken.

## Patentansprüche

1. Laufsohle für Schuhe, insbesondere Sportschuhe, die im Fersenbereich aus einem weich nachgiebigen Kunststoff besteht und im Sohlenkörper (1) unter der Aufstandsfläche für die Ferse mehrere vom Sohlenrand her zugängliche Ausnehmungen (5, 6, 7 ; 5', 6', 7') aufweist, in welche austauschbar federelastisch zusammendrückbare und/oder biegbare, den Ausnehmungsquerschnitt weitgehend ausfüllende Stützkörper (10, 16, 17 ; 10', 16', 17') einschiebbar sind, dadurch gekennzeichnet, daß mindestens eine (5, 5') der Ausnehmungen sich im wesentlichen in Sohlenlängsrichtung erstreckt und mindestens eine weitere Ausnehmung (6, 7 ; 6', 7') sich im wesentlichen quer zur Sohlenlängsrichtung erstreckt, daß die sich in Sohlenlängsrichtung und die sich quer zur Sohlenlängsrichtung erstreckenden Ausnehmungen sich unter der Aufstandsfläche vereinigen, und daß von den in die sich vereinigenden Ausnehmungen einschiebbaren Stützkörpern (10, 16, 17 ; 10', 16', 17') der eine (10, 10') in seiner im eingeschobenen Zustand der anderen Ausnehmung (6 bzw. 7 ; 6' bzw. 7') zugewendeten Seite mindestens eine Öffnung (11,11', 11") aufweist, in die der andere Stützkörper (16 bzw. 17 ; 16' bzw. 17') einschiebbar ist.

2. Laufsohle nach Anspruch 1, dadurch gekennzeichnet, daß der andere Stützkörper (16- bzw. 17) in der Öffnung (11) verrastbar ist.

3. Laufsohle nach Anspruch 1, dadurch gekennzeichnet, daß mindestens eine der Öffnungen (11', 11") den sich in Sohlenlängsrichtung erstreckenden Stützkörper (10') quer durchsetzt und mit einer die Sohlenbreite ganz durchsetzenden seitlichen Ausnehmung (6', 7') fluchtet, und daß in die seitliche Ausnehmung (6', 7') und durch die Öffnung (11', 11") des Stützkörpers (10') hindurch ein stäbchenförmiger Stützkörper (16', 17') schiebbar ist.

4. Laufsohle nach einem der Ansprüche 1 bis 3, dadurch gekennzeichnet, daß die sich in Sohlenlängsrichtung erstreckende Ausnehmung (5, 5') nach außen versetzt ist und unter einem spitzen Winkel zur Sohlenmittellinie (ML) hin verläuft.

5. Laufsohle nach Anspruch 4, dadurch gekennzeichnet, daß die sich in Sohlenlängsrichtung erstreckende Ausnehmung (5') bogenförmig verläuft.

6. Laufsohle nach einem der Ansprüche 1 bis 5, dadurch gekennzeichnet, daß die Ausnehmungen (5, 6, 7 : 5') und die Stützkörper (10, 16, 17 ; 10') einen flachen Rechteckquerschnitt haben.

7. Laufsohle nach Anspruch 6, dadurch gekennzeichnet, daß die obere Begrenzungsfläche der Ausnehmungen (5, 6, 7) in einer gemeinsamen Ebene liegen.

8. Laufsohle nach einem der Ansprüche 1 bis 7, dadurch gekennzeichnet, daß vom seitlichen Sohlenrand ausgehend eine dritte Ausnehmung (6 bzw. 7) für einen dritten Stützkörper (16 bzw. 17) vorgesehen ist, dessen Ende mit einer weiteren Öffnung (11) in der der dritten Ausnehmung (16 bzw. 17) zugewendeten Seite des sich in Sohlenlängsrichtung erstreckenden Stützkörpers (10) verrastbar ist.

9. Laufsohle nach einem der Ansprüche 1 bis 8, dadurch gekennzeichnet, daß zur Verrastung des Stützkörperendes mit der Öffnung (11) in dem anderen Stützkörper (10) mindestens ein Wulstvorsprung (14) an dem einen und mindestens eine dazu komplementär geformte Einkerbung (13) an dem anderen Stützkörper vorgesehen ist.

10. Laufsohle nach einem der Ansprüche 1 bis 9, dadurch gekennzeichnet, daß die Öffnung (11, 11', 11") Einführflächen (12) für das einschiebbare Ende des Stützkörpers (16 bzw. 17 ; 16' bzw. 17') aufweist.

11. Laufsohle nach einem der Ansprüche 1 bis 10, dadurch gekennzeichnet, daß in mindestens einem der im Querschnitt rechteckförmigen Stützkörper Taschen ausgebildet sind, in denen Versteifungselemente auswechselbar angeordnet sind.

12. Laufsohle nach einem der Ansprüche 1 bis 11, dadurch gekennzeichnet, daß die Stützkörper an ihrem im eingesetzten Zustand dem Sohlenrand zugeordneten Ende Griff kerben (18) aufweisen.

## Claims

1. An outsole for shoes, in particular sports shoes, which in the heel region comprises a softly yielding plastics material and which in the sole body (1), under the support surface for the heel, has a plurality of openings (5, 6, 7 ; 5', 6', 7') which are accessible from the edge of the sole and into which resiliently compressible and/or bendable support members (10, 16, 17 ; 10', 16', 17') can be replaceably inserted, the support members substantially filling the cross-section of the openings, characterised in that at least one (5, 5') of the openings extends substantially in the longitudinal direction of the sole and at least one further opening (6, 7 ; 6', 7') extends substantially transversely with respect to the longitudinal direction of the sole, that the openings extending in the longitudinal direction of the sole and transversely with respect to the longitudinal direction of the sole meet under the support surface, and that of the support members (10, 16, 17 ; 10', 16', 17') which can be inserted into the openings which meet, one member (10, 10'), in its side which in the inserted condition is towards the other opening (6 or 7 ; 6' or 7' respectively), has at least one aperture (11, 11', 11") into which the other support member (16 or 17 ; 16' or 17' respectively) can be inserted.

2. An outsole according to claim 1 characterised in that the other support member (16 or 17) can be locked in the aperture (11).

3. An outsole according to claim 1 characterised in that at least one of the apertures (11', 11") passes transversely through the support member (10') extending in the longitudinal direction of the sole and aligns with a lateral opening (6', 7') which passes entirely through the width of the sole, and that a bar-shaped support member (16', 17') can be pushed into the lateral opening (6', 7') and through the aperture (11', 11") in the support member (10').

4. An outsole according to one of claims 1 to 3 characterised in that the opening (5, 5') which extends in the longitudinal direction of the sole is displaced outwardly and extends at an acute angle to the centre line (ML) of the sole.

5. An outsole according to claim 4 characterised in that the opening (5') which extends in the longitudinal direction of the sole is of an arcuate configuration.

6. An outsole according to one of claims 1 to 5 characterised in that the openings (5, 6, 7 ; 5') and the support members (10, 16, 17 ; 10') are of a flat rectangular cross-section.

7. An outsole according to claim 6 characterised in that the upper boundary surfaces of the openings (5, 6, 7) lie in a common plane.

8. An outsole according to one of claims 1 to 7 characterised in that a third opening (6 or 7) for a third support member (16 or 17) is provided, starting from the lateral edge of the sole, wherein the end of said third support member can be locked with a further aperture (11) in the side, which is towards the third opening (16 or 17), of the support member (10) which extends in the longitudinal direction of the sole.

9. An outsole according to one of claims 1 to 8 characterised in that for the purposes of locking the end of the support member to the aperture (11) in the other support member (10), there is provided at least one bead projection (14) on the one support member and at least one notch (13) which is of a complementary shape thereto on the other support member.

10. An outsole according to one of claims 1 to 9 characterised in that the aperture (11, 11', 11") has insertion guide surfaces (12) for the insertible end of the support member (16 or 17; 16' or 17', respectively).

11. An outsole according to one of claims 1 to 10 characterised in that provided in at least one of the support members which is of a rectangular cross-section are pockets in which stiffening elements are replaceably arranged.

12. An outsole according to one of claims 1 to 11 characterised in that the support members have gripping notches (18) at their end which in the inserted condition is associated with the edge of the sole.

## Revendications

1. Semelle de marche pour soulier, en particulier pour soulier de sport, qui est constituée dans la zone de talon d'une substance synthétique mollement souple et qui présente, dans le corps de semelle (1), en dessous de la surface de contact pour le talon, plusieurs évidements (5, 6, 7 ; 5', 6', 7') accessibles depuis le bord de semelle, dans lesquels des corps de soutien (10, 16, 17 ; 10', 16', 17') échangeables, compressibles de façon élastique et/ou flexibles, et remplissant largement la section transversale d'évidement, peuvent être enfoncés, caractérisée en ce qu'au moins un (5, 5') des évidements s'étend sensiblement dans la direction longitudinale de la semelle et en ce qu'au moins un autre évidement (6, 7 ; 6', 7') s'étend sensiblement transversalement à la direction longitudinale de la semelle, en ce que les évidements qui s'étendent dans la direction longitudinale de la semelle et transversalement à la direction longitudinale de la semelle se réunissent en dessous de la surface de contact et en ce que, parmi les corps de soutien (10, 16, 17 ; 10', 16', 17') enfonçables dans les évidements qui se réunissent, l'un d'eux (10, 10') présente dans son côté tourné, à l'état enfoncé, vers l'autre évidement (6 et respectivement 7 ; 6' et respectivement 7'), au moins une ouverture (11, 11', 11") dans laquelle l'autre corps de soutien (16 et respectivement 17 ; 16' et respectivement 17') peut être enfoncé.

2. Semelle de marche suivant la revendication 1, caractérisée en ce que l'autre corps de soutien (16 et respectivement 17) peut être enclenché dans l'ouverture (11).

3. Semelle de marche suivant la revendication 1, caractérisé en ce qu'au moins une des ouvertures (11', 11") traverse transversalement le corps de soutien (10') qui s'étend dans la direction longitudinale de la semelle et est alignée avec un évidement latéral (6', 7') qui traverse totalement la largeur de la semelle et en ce qu'un corps de soutien en forme de barre (16', 17') peut être coulissé dans l'évidement latéral (6', 7') et à travers l'ouverture (11', 11") du corps de soutien (10').

4. Semelle de marche suivant l'une des revendications 1 à 3, caractérisée en ce que l'évidement (5, 5') qui s'étend dans la direction longitudinale de la semelle est décalé vers l'extérieur et est disposé sous un angle aigu par rapport à la ligne médiane (ML) de la semelle.

5. Semelle de marche suivant la revendication 4, caractérisée en ce que l'évidement (5') qui s'étend dans la direction longitudinale de la semelle est disposé en forme d'arc.

6. Semelle de marche suivant l'une des revendications 1 à 5, caractérisée en ce que les évidements (5, 6, 7 ; 5') et les corps de soutien (10, 16, 17 ; 10') ont une section transversale rectangulaire aplatie.

7. Semelle de marche suivant la revendication 6, caractérisée en ce que les faces limitatrices supérieures des évidements (5, 6, 7) sont situées dans un plan commun.

8. Semelle de marche suivant l'une des revendications 1 à 7, caractérisée en ce qu'à partir du bord latéral de la semelle un troisième évidement (6 et respectivement 7) est prévu pour un troisième corps de soutien (16 et respectivement 17) dont l'extrémité peut être enclenchée avec une autre ouverture (11) dans le côté, tourné vers le troisième évidement (16 et respectivement 17), du corps de soutien (10) qui s'étend dans la direction longitudinale de la semelle.

9. Semelle de marché suivant l'une des revendications 1 à 8, caractérisée en ce que, pour l'enclenchement de l'extrémité du corps de soutien avec l'ouverture (11) de l'autre corps de soutien (10), il est prévu au moins une saillie en forme de bourrelet (14) sur l'un des corps de soutien et au moins une entaille (13) de forme complémentaire sur l'autre corps de soutien.

10. Semelle de marche suivant l'une des revendications 1 à 9, caractérisée en ce que l'ouverture (11, 11', 11") présente des faces d'introduction (12) pour l'extrémité enfonçable du corps. de soutien (16 ou 17 ; 16' ou 17').

11. Semelle de marche suivant l'une des revendications 1 à 10, caractérisée en ce que dans au moins un des corps de soutien de forme rectangulaire en section transversale sont façonnées des poches dans lesquelles des éléments raidisseurs sont agencés de façon échangeable.

12. Semelle de marche suivant l'une des revendications 1 à 11, caractérisée en ce que les corps de soutien présentent des entailles de prise (18) à leur extrémité adjacente au bord de semelle, à l'état enfoncé.
